# EUROPÄISCHE PATENTSCHRIFT

(11) **EP 3 832 810 B1**
(45) Veröffentlichungstag und Bekanntmachung des Hinweises auf die Patenterteilung: **19.11.2025**
(21) Anmeldenummer: 19212869.2
(22) Anmeldetag: 02.12.2019
(51) Int. Cl.: H01R 13/11, H01R 11/05, H01R 11/22, H01R 4/18, H01R 4/48

(54) **MOTORANGETRIEBENES GARTEN- UND/ODER FORSTBEARBEITUNGSGERÄT AUFWEISEND EINEN STECKVERBINDER ZUR ELEKTRISCHEN VERBINDUNG EINER STECKFAHNE MIT EINER ELEKTRISCHEN LEITUNG EINES MOTORANGETRIEBENEN GARTEN- UND/ODER FORSTBEARBEITUNGSGERÄTS**
MOTOR-DRIVEN GARDENING AND / OR FORESTRY MACHINE COMPRISING A PLUG CONNECTOR FOR ELECTRICALLY CONNECTING A TERMINAL TO AN ELECTRICAL LINE OF A MOTOR-DRIVEN GARDEN AND / OR FORESTRY MACHINE
APPAREIL MOTORISÉ DE JARDINAGE ET/OU DE TRAVAUX FORESTIERS COMPRENANT UN CONNECTEUR ENFICHABLE PERMETTANT DE CONNECTER ÉLECTRIQUEMENT UNE BARRETTE DE CONNEXION À UNE CONDUITE ÉLECTRIQUE D'UN APPAREIL MOTORISÉ DE JARDINAGE ET/OU DE TRAVAUX FORESTIERS

(43) Veröffentlichungstag der Anmeldung: 09.06.2021
(73) Patentinhaber: Andreas Stihl AG & Co. KG, 71336 Waiblingen (DE)
(72) Erfinder: Maier, Georg, 71394 Kernen im Remstal (DE); Schneider, Michael, 70736 Fellbach (DE); Häfele, Mario, 71364 Winnenden (DE); Walter, Rolf, 71334 Beinstein (DE)
(74) Vertreter: Patentanwälte Ruff, Wilhelm, Beier, Dauster & Partner mbB

(56) Entgegenhaltungen:
- EP-A1- 0 142 255
- DE-A1- 2 551 970
- FR-A1- 2 512 594
- FR-A1- 2 842 028

## Beschreibung

### ANWENDUNGSGEBIET UND STAND DER TECHNIK

Die Erfindung bezieht sich auf ein motorangetriebenes Garten- und/oder Forstbearbeitungsgerät aufweisend eine Steckfahne, eine elektrische Leitung und einen Steckverbinder zur elektrischen Verbindung der Steckfahne mit der elektrischen Leitung.

Die FR 2 842 028 A1 offenbart eine Clipverbindung aufweisend ein zungenartiges Verbindungselement und ein Befestigungsteil. Ein Kontaktteil und ein feststehendes Teil des Verbindungselements liegen in parallelen, senkrecht zueinander beabstandeten Ebenen und sind durch ein Anschlussteil verbunden.

Die DE 25 51 970 A1 offenbart eine elektrische Flachsteckbuchse mit einem Buchsenteil in Form eines Kanals mit einem Kanalgrund und zwei nach innen umgerollten Seiten, deren freie Enden zum Kanalgrund gerichtet sind, gekennzeichnet durch zwei vom Kanalgrund an einem Ende des Kanals umgefaltete gewölbte Federarme, die sich über den Kanalgrund zum anderen Ende des Kanals zwischen dem Kanalgrund und den freien Enden der umgerollten Seiten des Kanals erstrecken.

Die EP 0 142 255 A1 offenbart einen buchsenartigen elektrischen Anschluss, der einen rechteckigen flachsteckerartigen Anschluss mit parallelen Seitenkanten in lösbarer Weise aufnimmt, wobei der buchsenartige Anschluss ein Verbindungsende und ein inneres Ende aufweist und ein Stegbereich Seitenkanten und sich von den Seitenkanten wegerstreckende Kontaktfedern aufweist, die sich von den Seitenkanten senkrecht wegerstrecken und nach innen in Richtung auf einander zu sowie in Richtung auf eine Oberfläche des Stegs gebogen sind, wobei die Kontaktfedern freiendige Randbereiche aufweisen, die von der genannten einen Oberfläche des Stegs in einem Abstand angeordnet sind, der kleiner ist als die Dicke des Flachsteckers, wodurch beim Bewegen des flachsteckerartigen Anschlusses in die Buchse hinein die freien Randbereiche der Federn den Flachstecker gegen den Steg drücken, wobei der buchsenartige elektrische Anschluss dadurch gekennzeichnet ist, dass ein erstes Paar miteinander ausgerichteter und einander gegenüberliegender Positionierlaschen in der Nähe des Verbindungsendes des buchsenartigen Anschlusses vorgesehen ist und ein zweites Paar miteinander ausgerichteter und einander gegenüberliegender Positionierlaschen vorgesehen ist, welches von dem Verbindungsende beabstandet ist, und dass sich jede Positionierlasche jedes Paares von einer der Seitenkanten des Stegs weg sowie nach innen und über die genannte eine Oberfläche des Stegs erstreckt und die Positionierlaschen jedes Paares einander gegenüberliegende Führungsflächen aufweisen, die von den Seitenkanten des Stegs in Richtung nach innen beabstandet sind, wodurch der buchsenartige Anschluss zur Aufnahme eines flachsteckerartigen Anschlusses ausgelegt ist, der eine Breite aufweist, die geringer ist als der Abstand zwischen den Seitenkanten des Stegs.

Die FR 2 512 594 A1 offenbart einen elektrischen Flachsteckverbinder verfügend über eine Metallverpressung als Buchse, die einen sicheren Halt eines Flachsteckers gewährleistet. Die Pfanne wird als einteiliges Element hergestellt, das gepresst und dann in nachfolgenden Umformvorgängen geformt wird. Das Element verfügt über einen hinteren Plattenabschnitt mit zwei Seitenstreifen, die den Kontakt mit einer Seite des Spatens herstellen. Bei einem Faltvorgang werden Federelemente gebildet und zweite Federelemente vorgesehen. Die Verwendung eines doppelten Federklammerelements sorgt für eine größere Haltekraft, um den Spaten in Position zu halten. Für das Federklemmenprofil sind verschiedene Konfigurationen möglich.

### AUFGABE UND LÖSUNG

Der Erfindung liegt als Aufgabe die Bereitstellung eines motorangetriebenen Garten- und/oder Forstbearbeitungsgeräts aufweisend einen Steckverbinder zur elektrischen Verbindung einer Steckfahne mit einer elektrischen Leitung des motorangetriebenen Garten- und/oder Forstbearbeitungsgeräts zugrunde, wobei der Steckverbinder verbesserte Eigenschaften aufweist.

Die Erfindung löst diese Aufgabe durch die Bereitstellung eines motorangetriebenen Garten- und/oder Forstbearbeitungsgeräts mit den Merkmalen des Anspruchs 1. Vorteilhafte Weiterbildungen und/oder Ausgestaltungen der Erfindung sind in den abhängigen Ansprüchen beschrieben.

Das erfindungsgemäße motorangetriebene Garten- und/oder Forstbearbeitungsgerät weist eine Steckfahne, eine elektrische Leitung und einen Steckverbinder auf.

Der Steckverbinder zur elektrischen Verbindung der Steckfahne mit der elektrischen Leitung des motorangetriebenen Garten- und/oder Forstbearbeitungsgeräts weist einen Steckfahnenaufnahmeabschnitt und einen Leitungsaufnahmeabschnitt auf. Der Steckfahnenaufnahmeabschnitt weist einen ersten Flächenklemmschenkel, einen zweiten Flächenklemmschenkel, einen ersten Randführungsflügel und einen zweiten Randführungsflügel auf. Die Flächenklemmschenkel sind einander gegenüberliegend angeordnet. Die Randführungsflügel sind einander gegenüberliegend angeordnet. Der Steckfahnenaufnahmeabschnitt ist zur elastischen Vergrößerung eines Schenkelabstands zwischen den Flächenklemmschenkeln und zur plastischen Vergrößerung eines Flügelabstands zwischen den Randführungsflügeln mittels, insbesondere unmittelbarer, Wechselwirkung der Randführungsflügel mit der Steckfahne zur Aufnahme der Steckfahne zwischen den Flächenklemmschenkeln und den Randführungsflügeln und zur Berührung und zur Beaufschlagung mit einer Klemmkraft gegenüberliegender Flächen der aufgenommenen Steckfahne mittels der Flächenklemmschenkel und zur Berührung gegenüberliegender Ränder der aufgenommenen Steckfahne mittels der Randführungsflügel zur Sicherung der aufgenommenen Steckfahne gegen Lösen aus dem Steckfahnenaufnahmeabschnitt und zur elektrischen Kontaktierung ausgebildet bzw. konfiguriert. Der Leitungsaufnahmeabschnitt ist mit dem Steckfahnenaufnahmeabschnitt elektrisch, insbesondere und mechanisch, verbunden. Der Leitungsaufnahmeabschnitt ist zur Aufnahme der elektrischen Leitung und zur Sicherung der aufgenommenen Leitung gegen Lösen aus dem Leitungsaufnahmeabschnitt und zur elektrischen Kontaktierung ausgebildet bzw. konfiguriert.

Der Steckverbinder verbindet die, insbesondere aufgenommene, Steckfahne mit der, insbesondere aufgenommenen, Leitung elektrisch.

Der Steckverbinder ermöglicht, insbesondere die elastische Vergrößerung des Schenkelabstands und die plastische Vergrößerung des Flügelabstands ermöglichen, eine individuelle Anpassung des Steckverbinders an die Steckfahne, insbesondere an eine toleranzbehaftete Stärke bzw. Dicke und an eine toleranzbehaftete Breite der Steckfahne. Somit ermöglicht der Steckverbinder, insbesondere der Steckfahnenaufnahmeabschnitt, eine spielfreie Aufnahme bzw. einen spielfreien Sitz der Steckfahne und somit eine relativ gute Sicherung der aufgenommen Steckfahne gegen Lösen aus dem Steckfahnenaufnahmeabschnitt, insbesondere bei Vibrationen bzw. Beschleunigungen von bis zu 1000 Meter pro Sekunde² (m/s²) verursacht durch das motorangetriebene Garten- und/oder Forstbearbeitungsgerät, insbesondere einen Antriebsmotor, wie z.B. einen Verbrennungsmotor, des Garten- und/oder Forstbearbeitungsgeräts und/oder auch bei mehrmaliger Aufnahme bzw. mehrmaligem Einstecken derselben Steckfahne in denselben Steckfahnenaufnahmeabschnitt bzw. mehrmaligem Aufstecken desselben Steckfahnenaufnahmeabschnitts auf dieselbe Steckfahne. Somit ermöglicht der Steckverbinder, insbesondere der Steckfahnenaufnahmeabschnitt, eine relativ sichere elektrische Kontaktierung der aufgenommen Steckfahne. Des Weiteren können die Flächenklemmschenkel und die Randführungsflügel jeweils eine elektrische Kontaktierung der aufgenommenen Steckfahne und somit eine redundante elektrische Kontaktierung der aufgenommen Steckfahne ermöglichen.

Insbesondere kann der Steckverbinder als Kontaktfeder oder Kontaktstecker bezeichnet werden.

Die Steckfahne kann als Steckzunge bezeichnet werden. Zusätzlich oder alternativ kann die Steckfahne plattenförmig sein.

Die elektrische Leitung kann ein Kabel oder eine Ader sein.

Der Steckfahnenaufnahmeabschnitt und der Leitungsaufnahmeabschnitt können verschieden sein. Zusätzlich oder alternativ können der erste Flächenklemmschenkel, der zweite Flächenklemmschenkel, der erste Randführungsflügel und/oder der zweite Randführungsflügel verschieden sein.

Der Steckfahnenaufnahmeabschnitt kann zur elastischen Vergrößerung des Schenkelabstands in einem Bereich, in welchem die Flächenklemmschenkel die aufgenommene Steckfahne berühren, ausgebildet sein. Zusätzlich oder alternativ kann der Steckfahnenaufnahmeabschnitt zur elastischen Vergrößerung des Schenkelabstands zwischen einem freien Ende/n des ersten Flächenklemmschenkels und/oder des zweiten Flächenklemmschenkels ausgebildet sein. Weiter zusätzlich oder alternativ kann der Steckfahnenaufnahmeabschnitt zur elastischen Vergrößerung des Schenkelabstands um minimal 10 Prozent (%), insbesondere minimal 20 %, insbesondere minimal 50 %, insbesondere minimal 100 %, ausgebildet sein. Weiter zusätzlich oder alternativ kann der Steckfahnenaufnahmeabschnitt zur plastischen Vergrößerung des Schenkelabstands ausgebildet sein. Weiter zusätzlich oder alternativ können die Flächenklemmschenkel als Federschenkel bezeichnet werden.

Der Steckfahnenaufnahmeabschnitt kann zur plastischen Vergrößerung des Flügelabstands in einem Bereich, in welchem die Randführungsflügel die aufgenommene Steckfahne berühren, ausgebildet sein. Zusätzlich oder alternativ kann der Steckfahnenaufnahmeabschnitt zur plastischen Vergrößerung des Flügelabstands zwischen einem freien Ende/n des ersten Randführungsflügels und/oder des zweiten Randführungsflügels ausgebildet sein. Weiter zusätzlich oder alternativ kann der Steckfahnenaufnahmeabschnitt zur plastischen Vergrößerung des Flügelabstands um minimal 1 %, insbesondere minimal 2 %, insbesondere minimal 5 %, insbesondere minimal 10 %, ausgebildet sein. Weiter zusätzlich oder alternativ kann die plastische Vergrößerung des Flügelabstands bei der erstmaligen Aufnahme bzw. beim erstmaligen Einstecken der Steckfahne in den Steckfahnenaufnahmeabschnitt bzw. beim erstmaligen Aufstecken des Steckfahnenaufnahmeabschnitts auf die Steckfahne erfolgen.

Der Steckfahnenaufnahmeabschnitt kann zur elastischen Vergrößerung des Schenkelabstands und zur plastischen Vergrößerung des Flügelabstands unabhängig voneinander ausgebildet sein.

Ein Wert einer Kraft zur Aufnahme bzw. zum Einstecken der Steckfahne in den Steckfahnenaufnahmeabschnitt bzw. zum Aufstecken des Steckfahnenaufnahmeabschnitts auf die Steckfahne, insbesondere in einer Steckfahnenaufnahmerichtung, kann minimal 10 Newton (N), insbesondere minimal 20 N, und/oder maximal 40 N, insbesondere 30 N, sein. Zusätzlich oder alternativ kann eine Kraft zum Lösen der aufgenommenen Steckfahne aus dem Steckfahnenaufnahmeabschnitt, insbesondere entgegen der Steckfahnenaufnahmerichtung, minimal 10 Newton (N), insbesondere minimal 20 N, und/oder maximal 40 N, insbesondere 30 N, sein.

Der Steckfahnenaufnahmeabschnitt kann mit der aufgenommenen Steckfahne kraftschlüssig, insbesondere und formschlüssig, verbunden sein. Zusätzlich oder alternativ braucht der Steckfahnenaufnahmeabschnitt mit der aufgenommenen Steckfahne nicht stoffschlüssig verbunden sein.

Der Leitungsaufnahmeabschnitt kann mit der aufgenommenen elektrischen Leitung kraftschlüssig, insbesondere und formschlüssig, verbunden sein. Zusätzlich oder alternativ braucht der Leitungsaufnahmeabschnitt mit der aufgenommenen Leitung nicht stoffschlüssig verbunden sein.

Der Leitungsaufnahmeabschnitt kann als Lösungshilfe bzw. Demontagehilfe ausgebildet sein.

Der Leitungsaufnahmeabschnitt kann eine Zugentlastung für die, insbesondere aufgenommene, elektrische Leitung aufweisen.

Der Steckverbinder kann einteilig bzw. einstückig ausgebildet sein. Somit kann der Steckverbinder relativ robust sein, insbesondere im Unterschied zu einem mehrteiligen Steckverbinder, welcher durch eine andauernde Vibrationsbelastung mit der Zeit auseinanderfallen kann.

Der Steckverbinder kann teilweise oder vollständig aus einem elektrisch leitenden Material bestehen. Insbesondere kann der Steckverbinder teilweise oder vollständig aus Stahl, verzinntem Stahl, vernickeltem Stahl vernickelt, Bronze, verzinnter Bronze, Messing und/oder verzinntem Messing bestehen. Zusätzlich oder alternativ kann der Steckverbinder für einen elektrischen Strom von minimal 5 Milliampere (mA), insbesondere von minimal 10 mA, und/oder von maximal 100 mA, insbesondere von maximal 50 mA, insbesondere von 20 mA, ausgebildet sein. Weiter zusätzlich oder alternativ kann der Steckverbinder für eine elektrische Spannung von minimal 5 Volt (V), insbesondere von minimal 10 V, und/oder von maximal 100 V, insbesondere von maximal 50 V, insbesondere von 25 V, ausgebildet sein. Weiter zusätzlich oder alternativ kann der Steckverbinder, insbesondere der Steckfahnenaufnahmeabschnitt, für einen Übergangswiderstand mit der aufgenommen Steckfahne von maximal 3 Ohm (Ω), insbesondere von maximal 300 Milliohm (mΩ), insbesondere von maximal 30 mΩ, insbesondere von maximal 3 mΩ ausgebildet sein.

Das motorangetriebene Garten- und/oder Forstbearbeitungsgerät kann ein, insbesondere elektrisches und/oder zylindernahes, Motorsteuergerät, insbesondere aufweisend ein Zündmodul, aufweisen. Das Motorsteuergerät, insbesondere das Zündmodul, kann die Steckfahne aufweisen.

Das Garten- und/oder Forstbearbeitungsgerät kann ein handgeführtes, insbesondere handgetragenes oder bodengeführtes, Garten- und/oder Forstbearbeitungsgerät sein. Insbesondere handgeführtes, insbesondere handgetragenes, Garten- und/oder Forstbearbeitungsgerät kann bedeuten, dass das Garten- und/oder Forstbearbeitungsgerät eine Masse von maximal 50 Kilogramm (kg), insbesondere von maximal 20 kg, insbesondere von maximal 10 kg, aufweisen kann.

Das Garten- und/oder Forstbearbeitungsgerät kann eine Säge, ein Hoch-Entaster, ein Freischneider, eine Heckenschere, ein Heckenschneider, ein Blasgerät, ein Laubbläser, eine Astschere, ein Trennschleifer, ein Kehrgerät, eine Kehrwalze, eine Kehrbürste, ein Rasenmäher, ein Vertikutierer oder eine Grasschere sein.

Der Steckverbinder, insbesondere der Steckfahnenaufnahmeabschnitt, weist in einer, insbesondere der, Steckfahnenaufnahmerichtung in einem Endbereich der Flächenklemmschenkel einen Einsteckbegrenzungs- und/oder Benutzerdrückabschnitt auf. Der Einsteckbegrenzungs- und/oder Benutzerdrückabschnitt ist zur, insbesondere formschlüssigen, Begrenzung der Aufnahme der Steckfahne, insbesondere mittels Berührung der Steckfahne, und/oder zum benutzerbetätigbaren Drücken des Steckfahnenaufnahmeabschnitts auf die Steckfahne ausgebildet bzw. konfiguriert. Dies ermöglicht eine relativ einfache, insbesondere werkzeugfreie, Montage, insbesondere von Hand, des Steckfahnenaufnahmeabschnitts auf der Steckfahne. Insbesondere kann der Endbereich von einem freien Ende/n des ersten Flächenklemmschenkels und/oder des zweiten Flächenklemmschenkels verschieden und/oder beabstandet sein. Zusätzlich oder alternativ kann der Einsteckbegrenzungs- und/oder Benutzerdrückabschnitt zur elektrischen Kontaktierung der aufgenommenen Steckfahne ausgebildet sein. Weiter zusätzlich oder alternativ kann der Einsteckbegrenzungs- und/oder Benutzerdrückabschnitt nicht-parallel, insbesondere orthogonal, zu der Steckfahnenaufnahmerichtung und/oder parallel zu einer Schenkelabstandrichtung und/oder einer Flügelabstandrichtung verlaufen.

Die Flächenklemmschenkel sind mittels des Einsteckbegrenzungs- und/oder Benutzerdrückabschnitts miteinander mechanisch, insbesondere und elektrisch, verbunden.

Dies, insbesondere die Verbindung, ermöglicht einen relativ einfachen Aufbau und/oder eine relativ einfache Herstellung des Steckverbinders, insbesondere des Steckfahnenaufnahmeabschnitts.

Insbesondere brauchen die Flächenklemmschenkel nicht mittels der Randführungsflügel miteinander mechanisch verbunden sein. Zusätzlich oder alternativ braucht der Steckfahnenaufnahmeabschnitt nicht zur elastischen Vergrößerung des Schenkelabstands in dem Endbereich ausgebildet sein.

In einer Weiterbildung der Erfindung sind die Flächenklemmschenkel und die Randführungsflügel derart zueinander angeordnet sind, dass eine Flügelabstandrichtung, insbesondere des Flügelabstands, nicht-parallel, insbesondere orthogonal, zu einer Schenkelabstandrichtung, insbesondere des Schenkelabstands, verläuft.

Zusätzlich oder alternativ sind der erste Flächenklemmschenkel, der erste Randführungsflügel, der zweite Flächenklemmschenkel und der zweite Randführungsflügel in dieser Reihenfolge um eine Steckfahnenaufnahmerichtung herum angeordnet.

Dies ermöglicht, insbesondere der nicht-parallele Verlauf und/oder die Reihenfolge ermöglichen/ermöglicht, dass die Randführungsflügel seitlichen Halt bieten können, insbesondere in der Flügelabstandrichtung, so dass der Steckfahnenaufnahmeabschnitt nicht zu einer Seite, insbesondere in der Flügelabstandrichtung, von der aufgenommenen Steckfahne herunterrutschen kann. Zusätzlich oder alternativ ermöglicht dies, insbesondere ermöglichen/ermöglicht der nicht-parallele Verlauf und/oder die Reihenfolge, eine Zentrierung des Steckfahnenaufnahmeabschnitts auf der Steckfahne.

Insbesondere können die Flächenklemmschenkel und die Randführungsflügel eine Rechteckform beschreiben. Zusätzlich oder alternativ kann die Steckfahnenaufnahmerichtung nicht-parallel, insbesondere orthogonal zu der Flügelabstandrichtung und/oder der Schenkelabstandrichtung verlaufen.

In einer Weiterbildung der Erfindung ist der erste Randführungsflügel, insbesondere entweder, mit dem ersten Flächenklemmschenkel oder mit dem zweiten Flächenklemmschenkel unmittelbar mechanisch, insbesondere und elektrisch, verbunden.

Zusätzlich oder alternativ ist der zweite Randführungsflügel, insbesondere entweder, mit dem ersten Flächenklemmschenkel oder mit dem zweiten Flächenklemmschenkel unmittelbar mechanisch, insbesondere und elektrisch, verbunden.

Dies ermöglicht einen relativ einfachen Aufbau und/oder eine relativ einfache Herstellung des Steckverbinders, insbesondere des Steckfahnenaufnahmeabschnitts.

In einer Weiterbildung der Erfindung erstrecken die Randführungsflügel sich von dem ersten Flächenklemmschenkel in Richtung, insbesondere in einer Schenkelabstandrichtung, des zweiten Flächenklemmschenkels, insbesondere bis zu dem zweiten Flächenklemmschenkel.

Zusätzlich oder alternativ sind die Randführungsflügel in einer, insbesondere der, Steckfahnenaufnahmerichtung in einem Mittenbereich der Flächenklemmschenkel angeordnet.

Weiter zusätzlich oder alternativ sind die Randführungsflügel in der Steckfahnenaufnahmerichtung maximal 50 %, insbesondere maximal 40 %, mal so lang bzw. hoch wie die Flächenklemmschenkel.

Dies, insbesondere die Erstreckung, ermöglicht, dass die Randführungsflügel seitlichen Halt bieten können, insbesondere in einer Flügelabstandrichtung, so dass der Steckfahnenaufnahmeabschnitt nicht zu einer Seite, insbesondere in der Flügelabstandrichtung, von der aufgenommenen Steckfahne herunterrutschen kann. Zusätzlich oder alternativ ermöglicht dies, insbesondere die Erstreckung, eine Zentrierung des Steckfahnenaufnahmeabschnitts auf der Steckfahne.

Dies ermöglicht, insbesondere die Anordnung und/oder die Länge ermöglichen/ermöglicht, eine relativ einfache und/oder relativ materialsparende Herstellung des Steckverbinders, insbesondere des Steckfahnenaufnahmeabschnitts.

Insbesondere kann der Steckfahnenaufnahmeabschnitt zur plastischen Vergrößerung des Flügelabstands in einem Bereich des zweiten Flächenklemmschenkels ausgebildet sein. Zusätzlich oder alternativ kann in dem Mittenbereich angeordnet bedeuten, dass die Randführungsflügel in und/oder entgegen der Steckfahnenaufnahmerichtung von Enden der Flächenklemmschenkel beabstandet angeordnet sein können. Weiter zusätzlich oder alternativ kann der Steckfahnenaufnahmeabschnitt zur elastischen Vergrößerung des Schenkelabstands in dem Mittenbereich ausgebildet sein. Weiter zusätzlich oder alternativ können die Randführungsflügel in der Steckfahnenaufnahmerichtung minimal 5 %, insbesondere minimal 10 %, insbesondere 20 %, mal so lang wie die Flächenklemmschenkel sein.

In einer Weiterbildung der Erfindung sind die Randführungsflügel in einer, insbesondere der, Steckfahnenaufnahmerichtung minimal 1 Millimeter (mm) und/oder maximal 4 mm, insbesondere 2,5 mm, lang bzw. hoch.

Zusätzlich oder alternativ sind die Flächenklemmschenkel in der Steckfahnenaufnahmerichtung minimal 3 mm und/oder maximal 9 mm, insbesondere 6 mm, lang bzw. hoch.

Weiter zusätzlich oder alternativ ist der Schenkelabstand minimal 1 mm und/oder maximal 3 mm, insbesondere 2 mm, insbesondere bei aufgenommener Steckfahne.

Weiter zusätzlich oder alternativ ist der Flügelabstand minimal 3 mm und/oder maximal 7 mm, insbesondere 5 mm, insbesondere bei aufgenommener Steckfahne.

Weiter zusätzlich oder alternativ ist der Schenkelabstand maximal 50 %, insbesondere maximal 40 %, mal so groß wie der Flügelabstand, insbesondere bei aufgenommener Steckfahne.

Weiter zusätzlich oder alternativ sind die Flächenklemmschenkel und/oder die Randführungsflügel minimal 0,25 und/oder maximal 0,75 mm, insbesondere 0,5 mm, stark bzw. dick.

Diese/s Maß/e ermöglicht/ermöglichen einen guten Kompromiss zwischen einem Wert einer Kraft zur Aufnahme und einem Wert einer Kraft zum Lösen. Zusätzlich oder alternativ ermöglichen die Maße relativ große Flächenklemmschenkel für relativ geringe Spannungen und eine relativ hohe Klemm- bzw. Kontaktkraft.

Insbesondere kann der Schenkelabstand vor einer erstmaligen Aufnahme der Steckfahne in den Steckfahnenaufnahmeabschnitt 0 mm sein bzw. ein freie/s Ende/n des ersten Flächenklemmschenkels und/oder des zweiten Flächenklemmschenkels können/kann den anderen Flächenklemmschenkel berühren. Zusätzlich oder alternativ kann der Schenkelabstand minimal 5 %, insbesondere minimal 10 %, insbesondere minimal 20 %, mal so groß wie der Flügelabstand sein, insbesondere bei aufgenommener Steckfahne. Weiter zusätzlich oder alternativ kann eine Breite der Randführungsflügel, insbesondere in der Schenkelabstandrichtung, dem Schenkelabstand entsprechen, insbesondere gleichen, insbesondere bei aufgenommener Steckfahne. Weiter zusätzlich oder alternativ kann eine Breite der Flächenklemmschenkel, insbesondere in der Flügelabstandrichtung, dem Flügelabstand entsprechen, insbesondere gleichen.

In einer Weiterbildung der Erfindung ist der Einsteckbegrenzungs- und/oder Benutzerdrückabschnitt nach innen, insbesondere innen konvex und/oder außen konkav, bzw. entgegen der Steckfahnenaufnahmerichtung gewölbt bzw. eingebuchtet.

Dies, insbesondere die Wölbung, ermöglicht, dass der Schenkelabstand vor einer erstmaligen Aufnahme der Steckfahne in den Steckfahnenaufnahmeabschnitt 0 mm sein kann bzw. ein freie/s Ende/n des ersten Flächenklemmschenkels und/oder des zweiten Flächenklemmschenkels den anderen Flächenklemmschenkel berühren können/kann.

In einer Weiterbildung der Erfindung sind/ist der erste Flächenklemmschenkel und/oder der zweite Flächenklemmschenkel in einem Schenkel-Einsteckbereich für die, insbesondere aufzunehmende, Steckfahne zur Wechselwirkung mit der Steckfahne zur elastischen Vergrößerung des Schenkelabstands, insbesondere schräg, geformt sind/ist.

Zusätzlich oder alternativ sind/ist der erste Randführungsflügel und/oder der zweite Randführungsflügel in einem Flügel-Einsteckbereich für die Steckfahne zur Wechselwirkung mit der, insbesondere aufzunehmenden, Steckfahne zur plastischen Vergrößerung des Flügelabstands, insbesondere schräg, geformt. Insbesondere weisen/weist der erste Randführungsflügel und/oder der zweite Randführungsflügel Einführfase/n auf.

Dies, insbesondere die Form der ersten Flächenklemmschenkels und/oder des zweite Flächenklemmschenkels, ermöglicht ein Verkanten bei der Aufnahme der Steckfahne in den Steckfahnenaufnahmeabschnitt zu vermeiden und somit eine relativ einfache Aufnahme.

Insbesondere kann der Schenkel-Einsteckbereich an einem freien Ende/n des ersten Flächenklemmschenkels und/oder des zweiten Flächenklemmschenkels sein. Zusätzlich oder alternativ können/kann ein freie/s Ende/n des ersten Flächenklemmschenkels und/oder des zweiten Flächenklemmschenkels nach außen abgewinkelt sein. Weiter zusätzlich oder alternativ können/kann der erste Flächenklemmschenkel und/oder der zweite Flächenklemmschenkel in dem Schenkel-Einsteckbereich schräg zu einer Steckfahnenaufnahmerichtung geformt sein. Weiter zusätzlich oder alternativ können/kann der erste Randführungsflügel und/oder der zweite Randführungsflügel in dem Flügel-Einsteckbereich schräg zu der Steckfahnenaufnahmerichtung geformt sein.

In einer Weiterbildung der Erfindung ist der Leitungsaufnahmeabschnitt, insbesondere entweder, in einer, insbesondere der, Steckfahnenaufnahmerichtung auf Höhe eines, insbesondere des, Schenkel-Einsteckbereichs des ersten Flächenklemmschenkels und/oder des zweiten Flächenklemmschenkels für die Steckfahne oder von dem Schenkel-Einsteckbereich entgegen der Steckfahnenaufnahmerichtung beabstandet angeordnet. Dies ermöglicht eine relativ gute Anordnung der aufgenommenen elektrischen Leitung, insbesondere eines Schwerpunktes der Leitung, und somit eine relativ gute Sicherung der aufgenommenen Steckfahne gegen Lösen aus dem Steckfahnenaufnahmeabschnitt, insbesondere bei Vibrationen der Leitung.

In einer Weiterbildung der Erfindung sind die Randführungsflügel mit dem ersten Flächenklemmschenkel unmittelbar mechanisch, insbesondere und elektrisch, verbunden. Der zweite Flächenklemmschenkel ist mit dem Leitungsaufnahmeabschnitt mittels des ersten Flächenklemmschenkels mechanisch, insbesondere und elektrisch, verbunden. Dies ermöglicht eine relativ zentrale Anordnung der Komponenten des Steckverbinders, insbesondere ausgehend von dem ersten Flächenklemmschenkel, und somit eine relativ gute Sicherung der aufgenommen Steckfahne gegen Lösen aus dem Steckfahnenaufnahmeabschnitt.

In einer Weiterbildung der Erfindung sind der Steckfahnenaufnahmeabschnitt, insbesondere der erste Flächenklemmschenkel oder der zweite Flächenklemmschenkel, und der Leitungsaufnahmeabschnitt mittels eines, insbesondere gebogenen, Federabschnitts miteinander mechanisch, insbesondere und elektrisch, verbunden. Dies ermöglicht eine Übertragung von Vibrationen, soweit vorhanden, der aufgenommenen elektrischen Leitung auf den Steckfahnenaufnahmeabschnitt zu reduzieren oder sogar zu vermeiden und somit eine relativ gute Sicherung der aufgenommenen Steckfahne gegen Lösen aus dem Steckfahnenaufnahmeabschnitt. Zusätzlich oder alternativ ermöglicht dies ein Risiko eines Bruchs der aufgenommenen Leitung am Leitungsaufnahmeabschnitt zu reduzieren oder sogar zu vermeiden. Insbesondere kann der Leitungsaufnahmeabschnitt mittels des Federabschnitts von dem Steckfahnenaufnahmeabschnitt weggebogen sein, insbesondere entgegen einer Schenkelabstandrichtung.

In einer Weiterbildung der Erfindung sind der Steckfahnenaufnahmeabschnitt und der Leitungsaufnahmeabschnitt derart zueinander angeordnet, dass eine Leitungsaufnahmerichtung nicht-parallel, insbesondere orthogonal, zu einer, insbesondere der, Steckfahnenaufnahmerichtung verläuft, insbesondere parallel zu einer, insbesondere der, Flügelabstandrichtung. Dies ermöglicht eine Übertragung von Vibrationen, soweit vorhanden, der aufgenommenen elektrischen Leitung auf den Steckfahnenaufnahmeabschnitt zu reduzieren oder sogar zu vermeiden und somit eine relativ gute Sicherung der aufgenommenen Steckfahne gegen Lösen aus dem Steckfahnenaufnahmeabschnitt. Insbesondere kann die Leitungsaufnahmerichtung parallel zu einer Längsachse der aufgenommenen Leitung sein.

In einer Weiterbildung der Erfindung ist der Leitungsaufnahmeabschnitt zu einer Crimpverbindung, insbesondere einer B-Crimpverbindung und/oder einer Überlappungs-Crimpverbindung, mit der elektrischen Leitung ausgebildet bzw. konfiguriert. Die Crimpverbindung, insbesondere die B-Crimpverbindung, ermöglicht eine relativ einfache Verarbeitung, insbesondere im Unterschied zu einer Roll-Crimpverbindung, und/oder eine Vercrimpung von zwei elektrischen Leitungen.

In einer Weiterbildung der Erfindung weist der Steckverbinder ein, insbesondere schweißverbindungsfreies, Stanzbiegeteil auf, insbesondere ist ein Stanzbiegeteil. Dies ermöglicht eine relativ einfache und somit relativ kostengünstige Herstellung des Steckverbinders.

### KURZBESCHREIBUNG DER ZEICHNUNGEN

Weitere Vorteile und Aspekte der Erfindung ergeben sich aus den Ansprüchen und aus der nachfolgenden Beschreibung von bevorzugten Ausführungsbeispielen der Erfindung, die nachfolgend anhand der Figuren erläutert sind. Dabei zeigen:
- Fig. 1: eine Perspektivansicht eines Steckverbinders,
- Fig. 2: eine Draufsicht des Steckverbinders der Fig. 1,
- Fig. 3: eine Seitenansicht des Steckverbinders der Fig. 1,
- Fig. 4: eine Schnittansicht des Steckverbinders der Fig. 1,
- Fig. 5: eine Draufsicht auf ein Stanzteil vor einer Biegung zu dem Steckverbinder der Fig. 1,
- Fig. 6: weitere Perspektivansicht des Steckverbinders der Fig. 1 mit einer aufgenommenen Steckfahne eines erfindungsgemäßen motorangetriebenen Garten- und/oder Forstbearbeitungsgeräts,
- Fig. 7: eine weitere Schnittansicht des Steckverbinders der Fig. 1 mit der aufgenommen Steckfahne,
- Fig. 8: eine weitere Perspektivansicht des Steckverbinders der Fig. 1 mit der aufgenommenen Steckfahne eines Motorsteuergeräts und einer aufgenommenen elektrischen Leitung des erfindungsgemäßen motorangetriebenen Garten- und/oder Forstbearbeitungsgeräts,
- Fig. 9: eine geschnittene Seitenansicht des erfindungsgemäßen motorangetriebenen Garten- und/oder Forstbearbeitungsgeräts,
- Fig. 10: eine Perspektivansicht eines weiteren Steckverbinders,
- Fig. 11: eine Draufsicht des Steckverbinders der Fig. 10,
- Fig. 12: eine Seitenansicht des Steckverbinders der Fig. 10,
- Fig. 13: eine Schnittansicht des Steckverbinders der Fig. 10, und
- Fig. 14: eine Draufsicht auf ein Stanzteil vor einer Biegung zu dem Steckverbinder der Fig. 10.

### DETAILLIERTE BESCHREIBUNG DER AUSFÜHRUNGSBEISPIELE

Fig. 1 bis 4, 6 bis 9 und 10 bis 13 zeigen, insbesondere jeweils, einen Steckverbinder 1 zur elektrischen Verbindung einer Steckfahne 51, wie in Fig. 6 bis 9 gezeigt, mit einer elektrischen Leitung 52, wie in Fig. 8 und 9 gezeigt, eines motorangetriebenen Garten- und/oder Forstbearbeitungsgeräts 50, wie in Fig. 9 gezeigt. Der Steckverbinder 1 weist einen Steckfahnenaufnahmeabschnitt 2 und einen Leitungsaufnahmeabschnitt 40 auf. Der Steckfahnenaufnahmeabschnitt 2 weist einen ersten Flächenklemmschenkel 3, einen zweiten Flächenklemmschenkel 4, einen ersten Randführungsflügel 5 und einen zweiten Randführungsflügel 6 auf. Die Flächenklemmschenkel 3, 4 sind einander gegenüberliegend angeordnet. Die Randführungsflügel 5, 6 sind einander gegenüberliegend angeordnet. Der Steckfahnenaufnahmeabschnitt 2 ist zur elastischen Vergrößerung eines Schenkelabstands DS zwischen den Flächenklemmschenkeln 3, 4, insbesondere mittels Wechselwirkung der Flächenklemmschenkeln 3, 4 mit der Steckfahne 51, zur Aufnahme der Steckfahne 51 zwischen den Flächenklemmschenkeln 3, 4 ausgebildet. Des Weiteren ist der Steckfahnenaufnahmeabschnitt 2 zur plastischen Vergrößerung eines Flügelabstands DF zwischen den Randführungsflügeln 5, 6 mittels Wechselwirkung der Randführungsflügel 5, 6 mit der Steckfahne 51 zur Aufnahme der Steckfahne 51 zwischen den Randführungsflügeln 5, 6 ausgebildet. Außerdem ist der Steckfahnenaufnahmeabschnitt 2 zur Berührung und zur Beaufschlagung mit einer Klemmkraft FK gegenüberliegender Flächen 51a, 51b der aufgenommenen Steckfahne 51 mittels der Flächenklemmschenkel 3, 4 und zur Berührung gegenüberliegender Ränder 51c, 51d der aufgenommenen Steckfahne 51 mittels der Randführungsflügel 5, 6 zur Sicherung der aufgenommenen Steckfahne 51 gegen Lösen aus dem Steckfahnenaufnahmeabschnitt 2 und zur elektrischen Kontaktierung ausgebildet. Der Leitungsaufnahmeabschnitt 40 ist mit dem Steckfahnenaufnahmeabschnitt 2 elektrisch verbunden. Weiter ist der Leitungsaufnahmeabschnitt 40 zur Aufnahme der elektrischen Leitung 52 und zur Sicherung der aufgenommenen Leitung 52 gegen Lösen aus dem Leitungsaufnahmeabschnitt 40 und zur elektrischen Kontaktierung ausgebildet.

In Fig. 8 und 9 verbindet der Steckverbinder 1 die Steckfahne 51 mit der elektrischen Leitung 52 elektrisch.

In Fig. 6 bis 9 ist der Schenkelabstand DS elastisch vergrößert. Die Steckfahne 51 ist zwischen den Flächenklemmschenkeln 3, 4 aufgenommen. Der Flügelabstand DF ist plastisch vergrößert. Die Steckfahne 51 ist zwischen den Randführungsflügeln 5, 6 aufgenommen. Die Flächenklemmschenkel 3, 4 berühren und beaufschlagen mit der Klemmkraft FK die gegenüberliegenden Flächen 51a, 51b der aufgenommenen Steckfahne 51. Die Randführungsflügel 5, 6 berühren die gegenüberliegenden Ränder 51c, 51d der aufgenommenen Steckfahne 51. Die aufgenommene Steckfahne 51 ist gegen Lösen aus dem Steckfahnenaufnahmeabschnitt 2 gesichert, insbesondere mittels der Flächenklemmschenkel 3, 4 und der Randführungsflügel 5, 6. Zudem ist die aufgenommene Steckfahne 51 elektrisch kontaktiert, insbesondere mittels der Flächenklemmschenkel 3, 4 und der Randführungsflügel 5, 6.

In Fig. 8 und 9 ist die elektrische Leitung 52 aufgenommen, insbesondere mittels des Leitungsaufnahmeabschnitts 40. Des Weiteren ist die aufgenommene Leitung 52 gegen Lösen aus dem Leitungsaufnahmeabschnitt 40 gesichert, insbesondere mittels des Leitungsaufnahmeabschnitts 40. Außerdem ist die aufgenommene Leitung 52 elektrisch kontaktiert, insbesondere mittels des Leitungsaufnahmeabschnitts 40.

Im Detail sind die Flächenklemmschenkel 3, 4 und die Randführungsflügel 5, 6 derart zueinander angeordnet, dass eine Flügelabstandrichtung y nicht-parallel, insbesondere orthogonal, zu einer Schenkelabstandrichtung x verläuft.

Zusätzlich sind der erste Flächenklemmschenkel 3, der erste Randführungsflügel 5, der zweite Flächenklemmschenkel 4 und der zweite Randführungsflügel 6 in dieser Reihenfolge um eine, insbesondere zu der Flügelabstandrichtung y und der Schenkelabstandrichtung x nicht-parallel, insbesondere orthogonal, verlaufende, Steckfahnenaufnahmerichtung z herum angeordnet.

In den gezeigten Ausführungsbeispielen ist der erste Randführungsflügel 5 mit dem ersten Flächenklemmschenkel 3 unmittelbar mechanisch verbunden. Der zweite Randführungsflügel 6 ist mit dem ersten Flächenklemmschenkel 3 unmittelbar mechanisch verbunden.

In alternativen Ausführungsbeispielen kann der erste Randführungsflügel mit dem zweiten Flächenklemmschenkel unmittelbar mechanisch verbunden sein. Zusätzlich oder alternativ kann in alternativen Ausführungsbeispielen der zweite Randführungsflügel mit dem zweiten Flächenklemmschenkel unmittelbar mechanisch verbunden sein.

Weiter erstrecken in den gezeigten Ausführungsbeispielen die Randführungsflügel 5, 6 sich von dem ersten Flächenklemmschenkel 3 in Richtung x, insbesondere in der Schenkelabstandrichtung x, des zweiten Flächenklemmschenkels 4, insbesondere bis zu dem zweiten Flächenklemmschenkel 4.

Zusätzlich sind die Randführungsflügel 5, 6 in der Steckfahnenaufnahmerichtung z in einem Mittenbereich 7 der Flächenklemmschenkel 3, 4 angeordnet.

Weiter zusätzlich sind die Randführungsflügel 5, 6 in der Steckfahnenaufnahmerichtung z maximal 50 % mal so lang wie die Flächenklemmschenkel 3, 4.

Zudem sind die Randführungsflügel 5, 6 in der Steckfahnenaufnahmerichtung z minimal 1 mm und/oder maximal 4 mm lang bzw. eine Länge L5, L6 der Randführungsflügel 5, 6 in der Steckfahnenaufnahmerichtung z ist minimal 1 mm und/oder maximal 4 mm.

Zusätzlich sind die Flächenklemmschenkel 3, 4 in der Steckfahnenaufnahmerichtung z minimal 3 mm und/oder maximal 9 mm lang bzw. eine Länge L3, L4 der Flächenklemmschenkel 3, 4 in der Steckfahnenaufnahmerichtung z ist minimal 3 mm und/oder maximal 9 mm.

Weiter zusätzlich ist der Schenkelabstand DS minimal 1 mm und/oder maximal 3 mm, insbesondere bei aufgenommener Steckfahne 51 und 0 mm vor einer erstmaligen Aufnahme der Steckfahne 51 in den Steckfahnenaufnahmeabschnitt 2.

Weiter zusätzlich ist der Flügelabstand DF minimal 3 mm und/oder maximal 7 mm, insbesondere bei aufgenommener Steckfahne 51.

Weiter zusätzlich ist der Schenkelabstand DS maximal 50 % mal so groß wie der Flügelabstand DS, insbesondere bei aufgenommener Steckfahne 51.

Weiter zusätzlich sind die Flächenklemmschenkel 3, 4 und/oder die Randführungsflügel 5, 6 minimal 0,25 und/oder maximal 0,75 mm stark bzw. dick bzw. eine Stärke bzw. Dicke T der Flächenklemmschenkel 3, 4 und/oder der Randführungsflügel 5, 6 ist minimal 0,25 und/oder maximal 0,75 mm.

Des Weiteren weist der Steckverbinder 1 in der Steckfahnenaufnahmerichtung z in einem Endbereich 8 der Flächenklemmschenkel 3, 4 einen Einsteckbegrenzungs- und/oder Benutzerdrückabschnitt 9 auf. Der Einsteckbegrenzungs- und/oder Benutzerdrückabschnitt 9 ist zur Begrenzung der Aufnahme der Steckfahne 51, insbesondere mittels Berührung der Steckfahne 51, und/oder zum benutzerbetätigbaren Drücken des Steckfahnenaufnahmeabschnitts 2 auf die Steckfahne 51 ausgebildet.

In Fig. 6 bis 9 berührt der Einsteckbegrenzungs- und/oder Benutzerdrückabschnitt 9 die aufgenommenen Steckfahne 51. Außerdem ist die aufgenommene Steckfahne 51 elektrisch kontaktiert mittels des Einsteckbegrenzungs- und/oder Benutzerdrückabschnitts 9.

Im Detail sind die Flächenklemmschenkel 3, 4 mittels des Einsteckbegrenzungs- und/oder Benutzerdrückabschnitts 9 miteinander mechanisch verbunden.

Zusätzlich ist der Einsteckbegrenzungs- und/oder Benutzerdrückabschnitt 9 nach innen bzw. entgegen der Steckfahnenaufnahmerichtung z gewölbt.

Weiter sind/ist der erste Flächenklemmschenkel 3 und/oder der zweite Flächenklemmschenkel 4 in einem Schenkel-Einsteckbereich 10 für die Steckfahne 51 zur Wechselwirkung mit der Steckfahne 51 zur elastischen Vergrößerung des Schenkelabstands DS, insbesondere schräg zu der Steckfahnenaufnahmerichtung z, geformt.

Insbesondere sind/ist ein freie/s Ende/n des ersten Flächenklemmschenkels 3 und/oder des zweiten Flächenklemmschenkels 4 nach außen abgewinkelt.

Zusätzlich sind/ist der erste Randführungsflügel 5 und/oder der zweite Randführungsflügel 6 in einem Flügel-Einsteckbereich 11 für die Steckfahne 51 zur Wechselwirkung mit der Steckfahne 51 zur plastischen Vergrößerung des Flügelabstands DF, insbesondere schräg zu der Steckfahnenaufnahmerichtung z, geformt.

Insbesondere weisen/weist der erste Randführungsflügel 5 und/oder der zweite Randführungsflügel 6 Einführfase/n 12 auf.

Zudem ist in den gezeigten Ausführungsbeispielen der Leitungsaufnahmeabschnitt 40 in der Steckfahnenaufnahmerichtung z auf Höhe des Schenkel-Einsteckbereichs 10 des ersten Flächenklemmschenkels 3 und/oder des zweiten Flächenklemmschenkels 4 für die Steckfahne 51 angeordnet.

In alternativen Ausführungsbeispielen kann der Leitungsaufnahmeabschnitt 40 von dem Schenkel-Einsteckbereich 10 entgegen der Steckfahnenaufnahmerichtung z beabstandet angeordnet sein.

Des Weiteren sind die Randführungsflügel 5, 6 mit dem ersten Flächenklemmschenkel 3 unmittelbar mechanisch verbunden wie zuvor beschrieben. Der zweite Flächenklemmschenkel 4 ist mit dem Leitungsaufnahmeabschnitt 40 mittels des ersten Flächenklemmschenkels 3 mechanisch verbunden.

Außerdem sind in Fig. 1 bis 8 der Steckfahnenaufnahmeabschnitt 2, in dem gezeigten Ausführungsbeispiel der erste Flächenklemmschenkel 3, und der Leitungsaufnahmeabschnitt 40 mittels eines, insbesondere gebogenen, Federabschnitts 13 miteinander mechanisch verbunden.

Insbesondere ist der Leitungsaufnahmeabschnitt 40 mittels des Federabschnitts 13 von dem Steckfahnenaufnahmeabschnitt 2 weggebogen, insbesondere entgegen der Schenkelabstandrichtung x.

Somit ist der Leitungsaufnahmeabschnitt 40 als Lösungshilfe ausgebildet.

Weiter sind der Steckfahnenaufnahmeabschnitt 2 und der Leitungsaufnahmeabschnitt 40 derart zueinander angeordnet, dass eine Leitungsaufnahmerichtung y nicht-parallel, insbesondere orthogonal, zu der Steckfahnenaufnahmerichtung z verläuft, insbesondere parallel zu der Flügelabstandrichtung y.

Zudem ist der Leitungsaufnahmeabschnitt 40 zu einer Crimpverbindung CC, insbesondere einer B-Crimpverbindung und/oder einer Überlappungs-Crimpverbindung, mit der elektrischen Leitung 52, ausgebildet.

In Fig. 8 und 9 ist der Leitungsaufnahmeabschnitt 40 mittels der Crimpverbindung CC mit der elektrischen Leitung 52 verbunden.

Des Weiteren weist der Leitungsaufnahmeabschnitt 40 eine Zugentlastung 41 für die elektrische Leitung 52 auf.

In Fig. 8 und 9 ist die elektrische Leitung mittels der Zugentlastung 41 fixiert.

Außerdem weist der Steckverbinder 1 ein Stanzbiegeteil 14 auf, insbesondere ist ein Stanzbiegeteil 14, wie ausgehend von Fig. 5 und 14 gezeigt.

Weiter ist der Steckverbinder 1 einteilig ausgebildet.

Fig. 9 zeigt das erfindungsgemäße motorangetriebene Garten- und/oder Forstbearbeitungsgerät 50. Das motorangetriebene Garten- und/oder Forstbearbeitungsgerät 50 weist die Steckfahne 51, die elektrische Leitung 52 und den Steckverbinder 1 wie zuvor beschrieben auf. Der Steckverbinder 1 verbindet die Steckfahne 51 mit der Leitung 52 elektrisch.

Insbesondere weist das motorangetriebene Garten- und/oder Forstbearbeitungsgerät 50 ein Motorsteuergerät 53 auf. Das Motorsteuergerät 53 weist die Steckfahne 52 auf.

Im gezeigten Ausführungsbeispiel ist das motorangetriebene Garten- und/oder Forstbearbeitungsgerät 50 eine Säge. In alternativen Ausführungsführungsbeispielen kann das Garten- und/oder Forstbearbeitungsgerät ein Hoch-Entaster, ein Freischneider, eine Heckenschere, ein Heckenschneider, ein Blasgerät, ein Laubbläser, eine Astschere, ein Trennschleifer, ein Kehrgerät, eine Kehrwalze, eine Kehrbürste, ein Rasenmäher, ein Vertikutierer oder eine Grasschere sein.

Wie die gezeigten und oben erläuterten Ausführungsbeispiele deutlich machen, stellt die Erfindung ein motorangetriebenes Garten- und/oder Forstbearbeitungsgerät aufweisend einen Steckverbinder zur elektrischen Verbindung einer Steckfahne mit einer elektrischen Leitung des motorangetriebenen Garten- und/oder Forstbearbeitungsgeräts, wobei der Steckverbinder verbesserte Eigenschaften aufweist, bereit.

## Patentansprüche

1. Motorangetriebenes Garten- und/oder Forstbearbeitungsgerät (50), wobei das motorangetriebene Garten- und/oder Forstbearbeitungsgerät (50) aufweist:
- eine Steckfahne (51),
- eine elektrische Leitung (52), und
- einen Steckverbinder (1) zur elektrischen Verbindung der Steckfahne (51) mit der elektrischen Leitung (52) des motorangetriebenen Garten- und/oder Forstbearbeitungsgeräts (50), wobei der Steckverbinder (1) aufweist:
- einen Steckfahnenaufnahmeabschnitt (2),
- wobei der Steckfahnenaufnahmeabschnitt (2) einen ersten Flächenklemmschenkel (3), einen zweiten Flächenklemmschenkel (4), einen ersten Randführungsflügel (5) und einen zweiten Randführungsflügel (6) aufweist,
- wobei die Flächenklemmschenkel (3, 4) einander gegenüberliegend angeordnet sind,
- wobei die Randführungsflügel (5, 6) einander gegenüberliegend angeordnet sind, und
- wobei der Steckfahnenaufnahmeabschnitt (2) zur elastischen Vergrößerung eines Schenkelabstands (DS) zwischen den Flächenklemmschenkeln (3, 4) und zur plastischen Vergrößerung eines Flügelabstands (DF) zwischen den Randführungsflügeln (5, 6) mittels Wechselwirkung der Randführungsflügel (5, 6) mit der Steckfahne (51) zur Aufnahme der Steckfahne (51) zwischen den Flächenklemmschenkeln (3, 4) und den Randführungsflügeln (5, 6) und zur Berührung und zur Beaufschlagung mit einer Klemmkraft (FK) gegenüberliegender Flächen (51a, 51b) der aufgenommenen Steckfahne (51) mittels der Flächenklemmschenkel (3, 4) und zur Berührung gegenüberliegender Ränder (51c, 51d) der aufgenommenen Steckfahne (51) mittels der Randführungsflügel (5, 6) zur Sicherung der aufgenommenen Steckfahne (51) gegen Lösen aus dem Steckfahnenaufnahmeabschnitt (2) und zur elektrischen Kontaktierung ausgebildet ist, und
- einen Leitungsaufnahmeabschnitt (40),
- wobei der Leitungsaufnahmeabschnitt (40) mit dem Steckfahnenaufnahmeabschnitt (2) elektrisch verbunden ist, und
- wobei der Leitungsaufnahmeabschnitt (40) zur Aufnahme der elektrischen Leitung (52) und zur Sicherung der aufgenommenen Leitung (52) gegen Lösen aus dem Leitungsaufnahmeabschnitt (40) und zur elektrischen Kontaktierung ausgebildet ist,
- wobei der Steckverbinder (1) die Steckfahne (51) mit der Leitung (52) elektrisch verbindet,
- wobei der Steckverbinder (1) in einer Steckfahnenaufnahmerichtung (z) in einem Endbereich (8) der Flächenklemmschenkel (3, 4) einen Einsteckbegrenzungs- und/oder Benutzerdrückabschnitt (9) aufweist, wobei der Einsteckbegrenzungs- und/oder Benutzerdrückabschnitt (9) zur Begrenzung der Aufnahme der Steckfahne (51) und/oder zum benutzerbetätigbaren Drücken des Steckfahnenaufnahmeabschnitts (2) auf die Steckfahne (51) ausgebildet ist,
- wobei die Flächenklemmschenkel (3. 4) mittels des Einsteckbegrenzungs- und/oder Benutzerdrückabschnitts (9) miteinander mechanisch verbunden sind.

2. Motorangetriebenes Garten- und/oder Forstbearbeitungsgerät (50) nach Anspruch 1,
- wobei die Flächenklemmschenkel (3, 4) und die Randführungsflügel (5, 6) derart zueinander angeordnet sind, dass eine Flügelabstandrichtung (y) nicht-parallel, insbesondere orthogonal, zu einer Schenkelabstandrichtung (x) verläuft, und/oder
- wobei der erste Flächenklemmschenkel (3), der erste Randführungsflügel (5), der zweite Flächenklemmschenkel (4) und der zweite Randführungsflügel (6) in dieser Reihenfolge um eine Steckfahnenaufnahmerichtung (z) herum angeordnet sind.

3. Motorangetriebenes Garten- und/oder Forstbearbeitungsgerät (50) nach einem der vorhergehenden Ansprüche,
- wobei der erste Randführungsflügel (5) mit dem ersten Flächenklemmschenkel (3) oder mit dem zweiten Flächenklemmschenkel unmittelbar mechanisch verbunden ist, und/oder
- wobei der zweite Randführungsflügel (6) mit dem ersten Flächenklemmschenkel (3) oder mit dem zweiten Flächenklemmschenkel unmittelbar mechanisch verbunden ist.

4. Motorangetriebenes Garten- und/oder Forstbearbeitungsgerät (50) nach einem der vorhergehenden Ansprüche,
- wobei die Randführungsflügel (5, 6) sich von dem ersten Flächenklemmschenkel (3) in Richtung (x) des zweiten Flächenklemmschenkels (4), insbesondere bis zu dem zweiten Flächenklemmschenkel (4), erstrecken, und/oder
- wobei die Randführungsflügel (5, 6) in einer Steckfahnenaufnahmerichtung (z) in einem Mittenbereich (7) der Flächenklemmschenkel (3, 4) angeordnet sind, und/oder
- wobei die Randführungsflügel (5, 6) in der Steckfahnenaufnahmerichtung (z) maximal 50 % mal so lang wie die Flächenklemmschenkel (3, 4) sind.

5. Motorangetriebenes Garten- und/oder Forstbearbeitungsgerät (50) nach einem der vorhergehenden Ansprüche,
- wobei die Randführungsflügel (5, 6) in einer Steckfahnenaufnahmerichtung (z) minimal 1 mm und/oder maximal 4 mm lang sind, und/oder
- wobei die Flächenklemmschenkel (3, 4) in der Steckfahnenaufnahmerichtung (z) minimal 3 mm und/oder maximal 9 mm lang sind, und/oder
- wobei der Schenkelabstand (DS) minimal 1 mm und/oder maximal 3 mm ist, und/oder
- wobei der Flügelabstand (DF) minimal 3 mm und/oder maximal 7 mm ist, und/oder
- wobei der Schenkelabstand (DS) maximal 50 % mal so groß wie der Flügelabstand (DF) ist, und/oder
- wobei die Flächenklemmschenkel (3, 4) und/oder die Randführungsflügel (5, 6) minimal 0,25 und/oder maximal 0,75 mm stark sind.

6. Motorangetriebenes Garten- und/oder Forstbearbeitungsgerät (50) nach einem der vorhergehenden Ansprüche,
- wobei der Einsteckbegrenzungs- und/oder Benutzerdrückabschnitt (9) nach innen gewölbt ist.

7. Motorangetriebenes Garten- und/oder Forstbearbeitungsgerät (50) nach einem der vorhergehenden Ansprüche,
- wobei der erste Flächenklemmschenkel (3) und/oder der zweite Flächenklemmschenkel (4) in einem Schenkel-Einsteckbereich (10) für die Steckfahne (51) zur Wechselwirkung mit der Steckfahne (51) zur elastischen Vergrößerung des Schenkelabstands (DS), insbesondere schräg, geformt sind/ist, und/oder
- wobei der erste Randführungsflügel (5) und/oder der zweite Randführungsflügel (6) in einem Flügel-Einsteckbereich (11) für die Steckfahne (51) zur Wechselwirkung mit der Steckfahne (51) zur plastischen Vergrößerung des Flügelabstands (DF), insbesondere schräg, geformt sind/ist, insbesondere eine Einführfase/n (12) aufweisen/aufweist.

8. Motorangetriebenes Garten- und/oder Forstbearbeitungsgerät (50) nach einem der vorhergehenden Ansprüche,
- wobei der Leitungsaufnahmeabschnitt (40) in einer Steckfahnenaufnahmerichtung (z) auf Höhe eines Schenkel-Einsteckbereichs (10) des ersten Flächenklemmschenkels (3) und/oder des zweiten Flächenklemmschenkels (4) für die Steckfahne (51) oder von dem Schenkel-Einsteckbereich (10) entgegen der Steckfahnenaufnahmerichtung (z) beabstandet angeordnet ist.

9. Motorangetriebenes Garten- und/oder Forstbearbeitungsgerät (50) nach einem der vorhergehenden Ansprüche,
- wobei die Randführungsflügel (5, 6) mit dem ersten Flächenklemmschenkel (3) unmittelbar mechanisch verbunden sind, und
- wobei der zweite Flächenklemmschenkel (4) mit dem Leitungsaufnahmeabschnitt (40) mittels des ersten Flächenklemmschenkels (3) mechanisch verbunden ist.

10. Motorangetriebenes Garten- und/oder Forstbearbeitungsgerät (50) nach einem der vorhergehenden Ansprüche,
- wobei der Steckfahnenaufnahmeabschnitt (2), insbesondere der erste Flächenklemmschenkel (3) oder der zweite Flächenklemmschenkel, und der Leitungsaufnahmeabschnitt (40) mittels eines, insbesondere gebogenen, Federabschnitts (13) miteinander mechanisch verbunden sind.

11. Motorangetriebenes Garten- und/oder Forstbearbeitungsgerät (50) nach einem der vorhergehenden Ansprüche,
- wobei der Steckfahnenaufnahmeabschnitt (2) und der Leitungsaufnahmeabschnitt (40) derart zueinander angeordnet sind, dass eine Leitungsaufnahmerichtung (y) nicht-parallel, insbesondere orthogonal, zu einer Steckfahnenaufnahmerichtung (z) verläuft, insbesondere parallel zu einer Flügelabstandrichtung (y).

12. Motorangetriebenes Garten- und/oder Forstbearbeitungsgerät (50) nach einem der vorhergehenden Ansprüche,
- wobei der Leitungsaufnahmeabschnitt (40) zu einer Crimpverbindung (CC), insbesondere einer B-Crimpverbindung und/oder einer Überlappungs-Crimpverbindung, mit der elektrischen Leitung (52) ausgebildet ist.

13. Motorangetriebenes Garten- und/oder Forstbearbeitungsgerät (50) nach einem der vorhergehenden Ansprüche,
- wobei der Steckverbinder (1) ein, insbesondere schweißverbindungsfreies, Stanzbiegeteil (14) aufweist, insbesondere ist.

## Claims

1. Motor-driven garden and/or forestry working apparatus (50), wherein the motor-driven garden and/or forestry working apparatus (50) has:
- a tag connector (51),
- an electrical line (52), and
- a plug connector (1) for electrically connecting the tag connector (51) to the electrical line (52) of the motor-driven garden and/or forestry working apparatus (50), wherein the plug connector (1) has:
- a tag connector receptacle portion (2),
- wherein the tag connector receptacle portion (2) has a first surface-clamping leg (3), a second surface-clamping leg (4), a first peripheral guiding blade (5), and a second peripheral guiding blade (6),
- wherein the surface-clamping legs (3, 4) are disposed so as to be opposite one another,
- wherein the peripheral guiding blades (5, 6) are disposed so as to be opposite one another, and
- wherein the tag connector receptacle portion (2) is configured for elastically enlarging a leg spacing (DS) between the surface-clamping legs (3, 4) and for plastically enlarging a blade spacing (DF) between the peripheral guiding blades (5, 6) by means of interaction between the peripheral guiding blades (5, 6) and the tag connector (51) for receiving the tag connector (51) between the surface-clamping legs (3, 4) and the peripheral guiding blades (5, 6), and for contacting and for impinging with a clamping force (FK) opposite surfaces (51a, 51b) of the received tag connector (51) by means of the surface-clamping legs (3, 4), and for contacting opposite peripheries (51c, 51d) of the received tag connector (51) by means of the peripheral guiding blades (5, 6) for securing the received tag connector (51) against being released from the tag connector receptacle portion (2) and for electrical contacting, and
- a line receptacle portion (40),
- wherein the line receptacle portion (40) is electrically connected to the tag connector receptacle portion (2), and
- wherein the line receptacle portion (40) is configured for receiving the electrical line (52) and for securing the received line (52) against being released from the line receptacle portion (40) and for electrical contacting,
- wherein the plug connector (1) electrically connects the tag connector (51) to the line (52),
- wherein the plug connector (1) in a tag connector receiving direction (z) in an end region (8) of the surface-clamping legs (3, 4) has a plug-fit delimitation and/or user compression portion (9), wherein the plug-fit delimitation and/or user compression portion (9) is configured for delimiting the receptacle of the tag connector (51) and/or for pressing the tag connector receptacle portion (2) in a user-activable manner onto the tag connector (51)
- wherein the surface-clamping legs (3, 4) in mechanical terms are connected to one another by means of the plug-fit delimitation and/or user compression portion (9).

2. Motor-driven garden and/or forestry working apparatus (50) according to Claim 1,
- wherein the surface-clamping legs (3, 4) and the peripheral guiding blades (5, 6) are mutually disposed in such a manner that a blade spacing direction (y) runs so as not to be parallel, in particular so as to be orthogonal, to a leg spacing direction (x), and/or
- wherein the first surface-clamping leg (3), the first peripheral guiding blade (5), the second surface-clamping leg (4) and the second peripheral guiding blade (6) are disposed in this sequence about a tag connector receiving direction (z).

3. Motor-driven garden and/or forestry working apparatus (50) according to either of the preceding claims,
- wherein the first peripheral guiding blade (5) in mechanical terms is connected directly to the first surface-clamping leg (3) or to the second surface-clamping leg, and/or
- wherein the second peripheral guiding blade (6) in mechanical terms is connected directly to the first surface-clamping leg (3) or to the second surface-clamping leg.

4. Motor-driven garden and/or forestry working apparatus (50) according to one of the preceding claims,
- wherein the peripheral guiding blades (5, 6) from the first surface-clamping leg (3) extend in the direction (x) of the second surface-clamping leg (4), in particular up to the second surface-clamping leg (4), and/or
- wherein the peripheral guiding blades (5, 6) in a tag connector receiving direction (z) are disposed in a central region (7) of the surface-clamping legs (3, 4), and/or
- wherein the peripheral guiding blades (5, 6) in the tag connector receiving direction (z) are at most 50% of the length of the surface-clamping legs (3, 4).

5. Motor-driven garden and/or forestry working apparatus (50) according to one of the preceding claims,
- wherein the peripheral guiding blades (5, 6) in a tag connector receiving direction (z) are at least 1 mm and/or at most 4 mm long, and/or
- wherein the surface-clamping legs (3, 4) in the tag connector receiving direction (z) are at least 3 mm and/or at most 9 mm long, and/or
- wherein the leg spacing (DS) is at least 1 mm and/or at most 3 mm, and/or
- wherein the blade spacing (DF) is at least 3 mm and/or at most 7 mm, and/or
- wherein the leg spacing (DS) is at most 50% of the blade spacing (DF), and/or
- wherein the surface-clamping legs (3, 4) and/or the peripheral guiding blades (5, 6) are at least 0.25 and/or at most 0.75 mm thick.

6. Motor-driven garden and/or forestry working apparatus (50) according to one of the preceding claims,
- wherein the plug-fit delimitation and/or user compression portion (9) is curved towards the inside.

7. Motor-driven garden and/or forestry working apparatus (50) according to one of the preceding claims,
- wherein the first surface-clamping leg (3) and/or the second surface-clamping leg (4) in a leg plug-fit region (10) for the tag connector (51) for interacting with the tag connector (51) for elastically enlarging the leg spacing (DS) are/is moulded in particular so as to be oblique, and/or
- wherein the first peripheral guiding blade (5) and/or the second peripheral guiding blade (6) in a blade plug-fit region (11) for the tag connector (51) for interacting with the tag connector (51) for plastically enlarging the blade spacing (DF) are/is moulded in particular so as to be oblique, in particular so as to have an introduction ramp/introduction ramps (12).

8. Motor-driven garden and/or forestry working apparatus (50) according to one of the preceding claims,
- wherein the line receptacle portion (40) in a tag connector receiving direction (z) is disposed so as to be level with a leg plug-fit region (10) of the first surface-clamping leg (3) and/or of the second surface-clamping leg (4) for the tag connector (51), or counter to the tag connector receiving direction (z) so as to be spaced apart from the leg plug-fit region (10).

9. Motor-driven garden and/or forestry working apparatus (50) according to one of the preceding claims,
- wherein the peripheral guiding blades (5, 6) in mechanical terms are connected directly to the first surface-clamping leg (3), and
- wherein the second surface-clamping leg (4) in mechanical terms is connected to the line receptacle portion (40) by means of the first surface-clamping leg (3).

10. Motor-driven garden and/or forestry working apparatus (50) according to one of the preceding claims,
- wherein the tag connector receptacle portion (2), in particular the first surface-clamping leg (3) or the second surface-clamping leg, and the line receptacle portion (40) in mechanical terms are connected to one another by means of an in particular bent spring portion (13).

11. Motor-driven garden and/or forestry working apparatus (50) according to one of the preceding claims,
- wherein the tag connector receptacle portion (2) and the line receptacle portion (40) are mutually disposed in such a manner that a line receiving direction (y) runs so as not to be parallel, in particular so as to be orthogonal, to a tag connector receiving direction (z), in particular so as to be parallel to a blade spacing direction (y).

12. Motor-driven garden and/or forestry working apparatus (50) according to one of the preceding claims,
- wherein the line receptacle portion (40) is configured so as to form a crimp connection (CC), in particular a B crimp connection and/or an overlapping crimp connection, to the electrical line (52).

13. Motor-driven garden and/or forestry working apparatus (50) according to one of the preceding claims,
- wherein the plug connector (1) has a stamped- and-bent part (14) in particular free of any welded connection, in particular is a stamped- and-bent part (14) in particular free of any welded connection.

## Revendications

1. Appareil motorisé de jardinage et/ou de travaux forestiers (50), l'appareil motorisé de jardinage et/ou de travaux forestiers (50) comportant :
- une languette enfichable (51),
- une ligne électrique (52), et
- un connecteur enfichable (1) destiné à raccorder électriquement la languette enfichable (51) à la ligne électrique (52) de l'appareil motorisé de jardinage et/ou de travaux forestiers (50), le connecteur enfichable (1) comportant :
- une section de réception (2) de languette enfichable,
- la section de réception (2) de languette enfichable comportant une première branche de serrage de surface (3), une seconde branche de serrage de surface (4), une première aile de guidage de bord (5) et une seconde aile de guidage de bord (6),
- les branches de serrage de surface (3, 4) étant disposées à l'opposé l'une de l'autre,
- les ailes de guidage de bord (5, 6) étant disposées à l'opposé l'une de l'autre, et
- la section de réception (2) de languette enfichable étant formée pour l'agrandissement élastique d'une distance entre les branches (DS) entre les branches de serrage de surface (3, 4) et pour l'agrandissement plastique d'une distance entre les ailes (DF) entre les ailes de guidage de bord (5, 6) au moyen d'une interaction des ailes de guidage de bord (5, 6) avec la languette enfichable (51) pour recevoir la languette enfichable (51) entre les branches de serrage de surface (3, 4) et les ailes de guidage de bord (5, 6) et pour la mise en contact et pour l'exposition à l'action d'une force de serrage (FK) de surfaces (51a, 51b) opposées de la languette enfichable (51) au moyen des branches de serrage de surface (3, 4) et pour la mise en contact avec des bords (51c, 51d) opposés de la languette enfichable (51) reçue au moyen des ailes de guidage de bord (5, 6) pour bloquer la languette enfichable (51) reçue et l'empêcher de se détacher de la section de réception (2) de languette enfichable et pour l'établissement d'un contact électrique, et
- une section de réception (40) de ligne,
- la section de réception (40) de ligne étant raccordée électriquement à la section de réception (2) de languette enfichable, et
- la section de réception (40) de ligne étant formée pour recevoir la ligne électrique (52) et pour bloquer la ligne électrique (52) et l'empêcher de se détacher de la section de réception (40) de ligne et pour établir un contact électrique,
- le connecteur enfichable (1) raccordant électriquement la languette enfichable (51) à la ligne (52),
- le connecteur enfichable (1) comportant dans une direction de réception (z) de languette enfichable, dans une zone d'extrémité (8) des branches de serrage de surface (3, 4), une section de limitation d'enfichage et/ou de pression d'utilisateur (9), la section de limitation d'enfichage et/ou de pression d'utilisateur (9) étant formée pour limiter la réception de la languette enfichable (51) et/ou pour pousser par un actionnement de l'utilisateur la section de réception (2) de languette enfichable sur la languette enfichable (51),
- les branches de serrage de surface (3, 4) étant raccordées mécaniquement l'une à l'autre au moyen de la section de limitation d'enfichage et/ou de pression d'utilisateur (9).

2. Appareil motorisé de jardinage et/ou de travaux forestiers (50) selon la revendication 1,
- les branches de serrage de surface (3, 4) et les ailes de guidage de bord (5, 6) étant disposées les uns par rapport aux autres de telle manière qu'une direction d'espace entre les ailes (y) s'étend de manière non parallèle, en particulier de manière orthogonale, par rapport à une direction de distance entre les branches (x), et/ou
- la première branche de serrage de surface (3), la première aile de guidage de bord (5), la seconde branche de serrage de surface (4) et la seconde aile de guidage de bord (6) étant disposées dans cet ordre tout autour de la direction de réception (z) de languette enfichable.

3. Appareil motorisé de jardinage et/ou de travaux forestiers (50) selon l'une des revendications précédentes,
- la première aile de guidage de bord (5) étant reliée directement mécaniquement à la première branche de serrage de surface (3) ou à la seconde branche de serrage de surface, et/ou
- la seconde aile de guidage de bord (6) étant directement raccordée mécaniquement à la première branche de serrage de surface (3) ou à la seconde branche de serrage de surface.

4. Appareil motorisé de jardinage et/ou de travaux forestiers (50) selon l'une des revendications précédentes,
- les ailes de guidage de bord (5, 6) s'étendant depuis la première branche de serrage de surface (3) en direction (x) de la seconde branche de serrage de surface (4), en particulier jusqu'à la seconde branche de serrage de surface (4), et/ou
- les ailes de guidage de bord (5, 6) étant disposées dans une zone centrale (7) des branches de serrage de surface (3, 4) dans une direction de réception (z) de languette enfichable, et/ou
- les ailes de guidage de bord (5, 6) étant dans la direction de réception (z) de languette enfichable au maximum 50 % plus longues que les branches de serrage de surface (3, 4).

5. Appareil motorisé de jardinage et/ou de travaux forestiers (50) selon l'une des revendications précédentes,
- les ailes de guidage de bord (5, 6) présentant dans une direction de réception (z) de languette enfichable une longueur minimale de 1 mm et/ou une longueur maximale de 4 mm, et/ou
- les branches de serrage de surface (3, 4) présentant dans la direction de réception (z) de languette enfichable une longueur minimale de 3 mm et/ou une longueur maximale de 9 mm, et/ou
- la distance entre les branches (DS) étant égale au minium à 1 mm et/ou au maximum à 3 mm, et/ou
- la distance entre les ailes (DF) étant égale au minium à 3 mm et/ou au maximum à 7 mm, et/ou
- la distance entre les branches (DS) étant au maximum 50 % plus grande que la distance entre les ailes (DF), et/ou
- les branches de serrage de surface (3, 4) et/ou les branches de guidage de bord (5, 6) présentant une épaisseur minimale de 0,25 et/ou maximale de 0,75 mm.

6. Appareil motorisé de jardinage et/ou de travaux forestiers (50) selon l'une des revendications précédentes,
- la section de limitation d'enfichage et/ou de pression de l'utilisateur (9) étant bombée vers l'intérieur.

7. Appareil motorisé de jardinage et/ou de travaux forestiers (50) selon l'une des revendications précédentes,
- la première branche de serrage de surface (3) et/ou la seconde branche de serrage de surface (4) étant formées, en particulier de manière oblique, dans une zone d'enfichage de branche (10) pour la languette enfichable (51) pour interagir avec la languette enfichable (51) pour l'agrandissement élastique de la distance entre les branches (DS), et/ou
- la première aile de guidage de bord (5) et/ou la seconde aile de guidage de bord (6) étant formées, en particulier de manière oblique, dans une zone d'enfichage d'aile (11) pour la languette enfichable (51) pour interagir avec la languette enfichable (51) pour l'agrandissement plastique de la distance entre les ailes (DF), comportant en particulier un/des chanfrein(s) d'introduction (12).

8. Appareil motorisé de jardinage et/ou de travaux forestiers (50) selon l'une des revendications précédentes,
- la section de réception (40) de ligne étant disposée dans une direction de réception (z) de languette enfichable à hauteur d'une zone d'enfichage de branche (10) de la première branche de serrage de surface (3) et/ou de la seconde branche de serrage de surface (4) pour la languette enfichable (51) ou à distance de la zone d'enfichage de branche (10) à l'encontre de la direction de réception (z) de languette enfichable.

9. Appareil motorisé de jardinage et/ou de travaux forestiers (50) selon l'une des revendications précédentes,
- les ailes de guidage de bord (5, 6) étant raccordées directement mécaniquement à la première branche de serrage de surface (3), et
- la seconde branche de serrage de surface (4) étant raccordée mécaniquement à la section de réception (40) de ligne au moyen de la première branche de serrage de surface (3).

10. Appareil motorisé de jardinage et/ou de travaux forestiers (50) selon l'une des revendications précédentes,
- la section de réception (2) de languette enfichable, en particulier la première branche de serrage de surface (3) ou la seconde branche de serrage de surface, et la section de réception (40) de ligne étant raccordées mécaniquement entre elles au moyen d'une section de ressort (13), en particulier cintrée.

11. Appareil motorisé de jardinage et/ou de travaux forestiers (50) selon l'une des revendications précédentes,
- la section de réception (2) de languette enfichable et la section de réception (40) de ligne étant disposées l'une par rapport à l'autre de telle manière qu'une direction de réception (y) de ligne s'étend de manière non parallèle, en particulier de manière orthogonale par rapport à une direction de réception (z) de languette enfichable, en particulier de manière parallèle à une direction de distance (y) entre les ailes.

12. Appareil motorisé de jardinage et/ou de travaux forestiers (50) selon l'une des revendications précédentes,
- la section de réception (40) de ligne étant formée pour un raccordement par sertissage (CC), en particulier un raccordement par sertissage en B et/ou un raccordement par sertissage à chevauchement, à la ligne électrique (52).

13. Appareil motorisé de jardinage et/ou de travaux forestiers (50) selon l'une des revendications précédentes,
- le connecteur enfichable (1) comportant, en particulier étant, une pièce pliée estampée (14), en particulier sans raccordement par soudage.
